# EUROPÄISCHE PATENTSCHRIFT

(11) **EP 2 030 515 B1**
(45) Veröffentlichungstag und Bekanntmachung des Hinweises auf die Patenterteilung: **16.11.2011**
(21) Anmeldenummer: 08014676.4
(22) Anmeldetag: 19.08.2008
(51) Int. Cl.: A24C 5/30, B24B 3/36, B26D 7/12

(54) **Vorrichtung und Verfahren zum Schleifen von Schneidmessern**
Method and device for grinding cutting blades
Dispositif et procédé de ponçage de lames de coupe

(30) Priorität: 31.08.2007 DE 102007041470
(43) Veröffentlichungstag der Anmeldung: 04.03.2009
(73) Patentinhaber: Hauni Maschinenbau AG, 21033 Hamburg (DE)
(72) Erfinder: Steiner, Hans-Jürgen, 21382 Lüdershausen (DE)
(74) Vertreter: Eisenführ, Speiser & Partner

(56) Entgegenhaltungen:
- DE-A1- 4 038 047
- DE-A1- 10 205 146

## Beschreibung

Die Erfindung betrifft eine Zigarettenherstellungs- und/oder Filteransetzmaschine mit einer Vorrichtung zum. Schleifen von rotierenden Schneidmessern zum Schneiden von stabförmigen Artikeln in der tabakverarbeitenden Industrie, mit mindestens einer rotierenden Schleifscheibe. Ferner betrifft die Erfindung ein Verfahren zum Schleifen von rotierenden Schneidmessern zum Schneiden von stabförmigen Artikeln in Zigarettenherstellungs- und/oder Filteransetzmaschinen der tabakverarbeitenden Industrie, bei welchem mindestens eine rotierende Schleifscheibe in berührenden Schleifeingriff mit dem Schneidmesser bringbar ist.

Zur Darstellung des technischen Hintergrunds seien Vorrichtungen und Verfahren beschrieben, die aus der DE 40 38 047 A1 bekannt sind. Dieses Dokument zeigt eine Vorrichtung zum Schleifen von Drehmessem mit fester Drehachse, die in Konfektioniermaschinen für Zigaretten arbeiten und weist ein Paar von zueinander koaxialen Schleifscheiben auf, die einen entsprechenden Abstand voneinander haben und zu der Ebene des zu schleifenden Drehmessers schräg angeordnet, um eine eigene Achse drehbar und gegenüber dem Drehmesser positionierbar sind. Die Schleifscheiben werden von einem Support gehalten, der entlang einer geraden Bahn parallel zu der Ebene des Drehmessers beweglich ist und durch als Stelleinrichtung dienende Antriebsmittel verschoben wird, die von automatischen und je nach dem Verschleiß oder der Reduzierung des Schleifgrades des Drehmessers programmierbaren Steuer- und Antriebsmitteln abhängen. Ferner weist die bekannte Schleifvorrichtung Abtastmittel auf, die in der Lage sind, den Zustand des vollständigen Verschleißes des Drehmessers anzugeben, der dem minimalen Durchmesser zur Benutzung des Drehmessers entspricht, um in diesem Fall das Anhalten der Antriebsmittel zu bewirken. Hierzu sprechen die Abtastmittel auf eine vorher festgelegte Endposition des Support an und dienen daher als ein Endschalter, der einen weiteren Vorschub des Support und somit der Schleifscheiben verhindert und dadurch gleichzeitig ein Signal für das Ende des Durchmessers des Drehmessers angibt. Die Steuer- und Antriebsmittel der bekannten Vorrichtung können außerdem nicht nur aufgrund des angenommenen Verschleißes oder der Reduzierung des Schleifgrades des Drehmessers, sondern nach dem erfassten Verschleiß des Drehmessers programmiert werden; hierzu könnten Abtastmittel vorgesehen werden, die die Veränderung der Winkelgeschwindigkeit der Schleifscheiben erfassen, welche auf einen teilweisen Verlust der Anhaftung an dem zu schleifenden Drehmesser zurückzuführen ist.

Die DE 33 24 262 C2 beschreibt eine Vorrichtung zum Anschärfen von rotierenden Schneidmessern, bei der das Anschärfen selbsttätig in Abhängigkeit von der Abnutzung erfolgen soll. Dabei soll die Abnutzung dadurch festgestellt werden, dass der Anpressdruck der Schleifscheibe indirekt durch das Erfassen der Drehzahl des Schneidmessers ermittelt wird, mit dem sich die Schleifscheibe in berührendem Schleifeingriff befindet.

Die EP-B 1 213 105 der Anmelderin beschreibt eine Schneidvorrichtung und ein Verfahren zum Wechseln von Schneidmitteln, bei dem u. a. ein optisches Instrument, wie z.B. eine Laserdiode vorgesehen ist, das den Durchmesser bzw. den Rand des Messers ermittelt.

Die DE-OS 102 05 146 der Anmelderin offenbart eine optische Abtasteinrichtung zur Ermittlung des Verschleißes am Schneidmesser.

Es ist daher Aufgabe der vorliegenden Erfindung, Vorrichtungen und Verfahren der eingangs genannten Art zu verbessern, insbesondere so zu verbessern, dass zur bestimmungsgemäßen Weiterverarbeitung vorgesehene stabförmige Artikel einen höheren Qualitätsanforderungen genügenden sauberen Schnitt aufweisen.

Diese Aufgabe wird gemäß einem ersten Aspekt der vorliegenden Erfindung gelöst durch eine Vorrichtung nach Anspruch 1.

Ferner wird die vorgenannte Aufgabe gemäß einem zweiten Aspekt der vorliegenden Erfindung gelöst durch ein Verfahren nach Anspruch 9.

Demnach wird mit Hilfe der Erfindung unter anderem erreicht, dass ein Produktionsfreigabesignal erst dann erzeugt wird, wenn die Schleifscheibe einen an die individuellen Verhältnisse der jeweiligen Vorrichtung anpassbaren und vorgebbaren Prozentsatz einer Sollrotationsgeschwindigkeit oder tatsächlichen Rotationsgeschwindigkeit des Schneidmessers erreicht hat. Denn die vorliegende Erfindung hat in diesem Zusammenhang erkannt, dass bei den eingangs genannten bekannten Vorrichtungen des Standes der Technik die Rotationsgeschwindigkeit der Schleifscheibe weder erfasst noch mit einer Sollrotationsgeschwindigkeit oder tatsächlichen Rotationsgeschwindigkeit des Schneidmessers verglichen wird. Im Stand der Technik erfolgt vielmehr eine Produktionsfreigabe zur Produktion der stabförmigen Artikel der tabakverarbeitenden Industrie völlig unabhängig von dem Verhältnis der Rotations- oder Umfangsgeschwindigkeiten von Schneidmesser und Schleifscheibe. Hier hat die Erfindung weiter erkannt, dass diese Unabhängigkeit der Produktionsfreigabe von dem vorgenannten Geschwindigkeitsverhältnis dazu führen kann, dass die Produktion der stabförmigen Artikel auch dann freigegeben ist oder wird, wenn die Rotationsgeschwindigkeiten von Schneidmesser und Schleifscheibe derart von einander abweichen, dass es zu einem unzureichenden Schleifen der Messer und somit zu einer unzureichenden Schärfe der Messer kommt, was wiederum einen unsauberen Schnitt und dementsprechend unsauber bzw. schlecht geschnittene stabförmige Artikel in der Produktion zur Folge hat. Diese mögliche Qualitätseinbuße bei den fertigen Produkten muss Dank der vorliegenden Erfindung nicht mehr hingenommen werden.

Vielmehr ist es aufgrund der vorliegenden Erfindung möglich, einen bestimmten Prozentsatz vorzugeben, den die Schleifscheibe mit ihrer Rotations- bzw. Umfangsgeschwindigkeit mindestens im Vergleich zu einer die gewünschten Qualitätsanforderungen sicherstellenden Sollrotationsgeschwindigkeit, bevorzugt zu einer Sollrotationsgeschwindigkeit des Schneidmessers, weiter bevorzugt zu einer tatsächlichen Rotationsgeschwindigkeit des Schneidmessers erreichen muss, bevor die Produktion durch das erfindungsgemäße Produktionsfreigabesignal freigegeben wird. Auf diese Weise wird sichergestellt, dass nur stabförmige Artikel in die Produktion gelangen, die mit einem Schneidmesser mit gewünschter Schärfe geschnitten worden sind. Es kommt daher Dank der vorliegenden Erfindung zu einer erheblichen Verbesserung der Qualität des Schnittes und somit der Qualität der entsprechenden stabförmigen Artikel.

Die Erfindung erweist sich insbesondere dann von großem Vorteil, wenn die Vorrichtung zum Schleifen beispielsweise aufgrund eines notwendig gewordenen Wechsels des Schneidmessers oder der Schleifscheibe gestoppt werden musste und nach dem erfolgten Wechsel wieder hochgefahren wird. Bei einem solchen Hochfahren der Vorrichtung, d.h. einem Hochfahren der Rotationsgeschwindigkeit des Schneidmessers und damit auch der anliegenden Schleifscheibe wird erst nach Erreichen des gewünschten Prozentsatzes die Produktionsfreigabe erteilt.

Bevorzugte Ausführungen der Erfindung sind in den abhängigen Ansprüchen angegeben.

Zweckmäßigerweise ist die Signalerzeugungseinrichtung mit einer Produktionsfreigabeeinrichtung zum Freigeben der Produktion verbunden, so dass die Produktionsfreigabeeinrichtung, die beispielsweise in der zugeordneten Zigarettenherstellungs- bzw. Filteransetzmaschine vorgesehen ist, die Produktion freigeben kann, wenn sie von der Signalerzeugungseinrichtung das Produktionsfreigabesignal erhalten hat.

Bei einer gegenwärtig besonders bevorzugten Ausführung der Erfindung erfolgt die Erfassung der Rotationsgeschwindigkeit der Schleifscheibe dadurch, dass die Messeinrichtung einen an der Schleifscheibe vorgesehenen Taktgeber und einen zugeordneten, stationär angebrachten Sensor zum Erfassen des Taktgebers aufweist.

Dabei ist es weiter bevorzugt, wenn die Schleifscheibe als Taktgeber mindestens einen Bereich mit gegenüber der übrigen Schleifscheibe abweichender Materialstärke aufweist. Dieser Bereich abweichender Materialstärke wird bevorzugt dadurch zur Verfügung gestellt, dass auf einer der Stirnseiten der gegebenenfalls als Doppelschleifscheibe ausgeführten Schleifscheibe eine Taktscheibe vorgesehen ist. Diese Taktscheibe besteht bevorzugt aus einem rechteckigen Blech, bevorzugt aus Edelstahl. Der zugeordnete Sensor zur Abfrage einer solchen Taktscheibe kann beispielsweise als Näherungsschalter, insbesondere als induktiver Sensor, ausgebildet sein und kann bevorzugt direkt an der Schleifscheibenaufnahme befestigt sein.

Die Schleifscheibe weist normalerweise keinen eigenen Antrieb auf, sondern wird durch die Reibung mit dem Schneidmesser durch die Rotationsbewegung des Schneidmessers angetrieben. Es ist erfindungsgemäß jedoch auch möglich, die Schleifscheibe mit einem eigenen Antrieb zu versehen.

Nachfolgend wird ein bevorzugtes Ausführungsbeispiel der Erfindung anhand der beiliegenden Zeichnungen näher erläutert. Es zeigen:
- Figur 1: eine schematische Ansicht einer Filteransetzmaschine;
- Figur 2: in vergrößerter schematischer Darstellung eine in der Maschine von Figur 1 verwendete Anordnung, bestehend aus einer Schneidtrommel, einem Kreismesser und einer Schleifvorrich- tung;
- Figur 3: eine schematische perspektivische Ansicht einer Ausführungs- form einer erfindungsgemäßen Schleifscheibe;
- Figur 4: eine zweite schematische perspektivische Ansicht der Ausfüh- rungsform der Schleifscheibe der Figur 3 in einer Halterung gemäß Figur 5; und
- Figur 5: eine schematische perspektivische Ansicht einer Haltevorrich- tung zum Halten einer Schleifscheibe und eines zugeordneten Sensors.

In Figur 1 ist schematisch eine Vorderansicht einer Filteransetzmaschine vom Typ "MAX" der Anmelderin dargestellt, deren Einzelheiten nachfolgend erläutert werden.

Eine Einlauftrommel 1 übergibt die auf einer Zigarettenherstellmaschine produzierten, in Figur nicht im einzelnen dargestellten Zigaretten an zwei Staffeltrommeln 2, welche die gestaffelt zugeführten Zigaretten entstaffeln und in Reihen zu je zwei Stück mit einem Zwischenraum zwischen den Zigaretten an eine Zusammenstelltrommel 3 abgeben. Im einzelnen nicht dargestellte Filterstäbe gelangen aus einem Magazin 4 auf eine Schneidtrommel 6, werden dort zu Filterstopfen doppelter Gebrauchslänge geschnitten, auf einer Staffeltrommel 7 gestaffelt, von einer Schiebetrommel 8 zu einer Reihe hintereinanderliegender Stopfen ausgerichtet und von einer Beschleunigertrommel 9 in die Zwischenräume der Zigarettenreihen auf der Zusammenstelltrommel 3 abgelegt. Die so zueinander ausgerichteten Zigarette-Filter-Zigarette-Gruppen werden zusammengeschoben und von einer Übergabetrommel 11 übernommen. Ein von einer Belagpapierbobine 13 abgezogener Belagpapierstreifen 12 wird von einer Beleimvorrichtung 14 beleimt und dann in einer Schneidvorrichtung 16 auf einer Schneidtrommel 17 von den Messern einer Messertrommel 18 in im einzelnen nicht dargestellte Belagblättchen zerschnitten. Die abgetrennten Belagblättchen werden an die Zigarette-Filter-Zigarette-Gruppen auf der Übergabetrommel 11 angeheftet und auf einer Rolltrommel 19 um die Zigarettenfiltergruppen herumgerollt. Die fertigen Doppelfilterzigaretten werden über eine Trockentrommel 21 einer Schneidtrommel 22 zugeführt und auf dieser durch mittiges Schneiden durch die Filterstopfen hindurch zu im einzelnen nicht dargestellten Einzelfilterzigaretten konfektioniert. Eine Wendeeinrichtung 23 wendet eine Filterzigarettenreihe und überführt sie gleichzeitig in eine durchlaufende ungewendete Filterzigarettenreihe. Über eine Prüftrommel 24 gelangen die Filterzigaretten zu einer Auswerftrommel 26. Eine mit einer Bremstrommel 27 zusammenwirkende Ablegertrommel 28 legt die im einzelnen nicht dargestellten Filterzigaretten auf ein Ablegerband 29.

Wie Figur 1 ferner erkennen lässt, sind im dargestellten Ausführungsbeispiel den Schneidtrommeln 6 und 22 Kreismesser 30 zugeordnet, und zwar der Schneidtrommel 6 zwei Kreismesser 30 und der Schneidtrommel 22 ein Kreismesser 30. Die den Umfangsrand der Kreismesser 30 bildenden Schneiden verlieren während der Dauer ihres Betriebes ihre Schärfe. Ein solcher Verschleiß der Kreismesser 30 wirkt sich jedoch nachteilig auf die Herstellung der Zigaretten aus, da in einem solchen Fall der gewünschte saubere Schnitt nicht mehr gewährleistet werden kann. Um dies zu verhindern, sind den Kreismessern Schleifscheiben zugeordnet, mit denen die Kreismesser regelmäßig nachgeschliffen werden. In Figur 1 ist beispielhaft eine Schleifscheibe 32 dargestellt, die benachbart zu dem der Schneidtrommel 22 zugeordneten Kreismesser 30 positioniert ist. Gewöhnlich sind zwei parallel zueinander angeordnete Schleifscheiben vorgesehen, die gegenüber dem Kreismesser 30 ein wenig verdreht angestellt sind. Zugestellt zum Kreismesser 30 werden die Schleifscheiben 32 mit Hilfe eines Stellantriebes 34. Eine solche aus Schleifscheiben und Stellbetrieb bestehende Schleifvorrichtung ist auch für die der Schneidtrommel 6 zugeordneten Kreismesser 30 vorgesehen, jedoch aus Gründen der Übersichtlichkeit in Figur 1 im Einzelnen nicht dargestellt.

In Figur 2 ist in vergrößerter schematischer Darstellung eine Anordnung aus Schneidtrommel 22, Kreismesser 30, Schleifscheiben 32 und Stellantrieb 34 gezeigt, wobei auch hier von den beiden Schleifscheiben nur eine Schleifscheibe 32 erkennbar ist. Ebenfalls sind in Figur 2 entlang des Umfanges der Schneidtrommel 22 axial angeordnete Doppelfilterzigaretten C erkennbar, welche vom Kreismesser 30 durchgeschnitten werden, indem der Schnitt, wie bereits zuvor erwähnt wurde, mittig durch die im Einzelnen nicht dargestellten Filter hindurch stattfindet.

Die Schneide des Kreismessers 30 wird mit einem optischen Sensor 36 online überwacht, der ein elektrisches Ausgangssignal an eine Steuereinrichtung 38 übermittelt, die den Stellantrieb 34 ansteuert. Meldet der optische Sensor 36 eine ausreichende Schärfe, wird das Kreismesser 30 nicht geschliffen, d.h. die Steuereinrichtung 38 steuert den Stellantrieb 34 so an, dass die Schleifscheiben 32 außer Eingriff vom Kreismesser 30 bleiben. Erst wenn der optische Sensor 36 eine Abstumpfung registriert, steuert die Steuereinrichtung 38 den Stellantrieb 34 so an, dass diese die Schleifscheiben 32 in Richtung auf das Kreismesser 30 bewegen, bis sie in berührenden Schleifeingriff mit der Schneide des Kreismessers 30 gelangen. Auf diese Weise wird das Kreismesser 30 nachgeschliffen, allerdings jedoch nur so lange, bis die erforderliche Schärfe wieder erreicht wird. Wenn nämlich während des Schleifbetriebes der optische Sensor 36 feststellt, dass die Schneide des Kreismessers 30 wieder die gewünschte Schärfe erlangt hat, steuert die Steuereinrichtung 38 den Stellantrieb 34 so an, dass die Schleifscheiben 32 wieder außer Eingriff vom Kreismesser 30 gebracht werden, und deaktiviert gegebenenfalls dann den Stellantrieb 34.

Die in Figur 2 dargestellte Anordnung aus Schleifscheiben 32, Stellantrieb 34, optischem Sensor 36 und Steuereinrichtung 38 bildet demnach einen geschlossenen Regelkreis, der nicht für einen kontinuierlichen Schleifscheibenvorschub, sondern nur bei Bedarf für einen Schleifscheibenvorschub durch den Stellantrieb 34 sorgt. Demnach werden die Schleifscheiben 32 erst nach Erkennen einer Abstumpfung des Kreismessers 30 mit Hilfe des optischen Sensors 36 zugestellt und findet ein Nachschleifen des Kreismessers 30 nur bei Bedarf statt. Auf diese Weise ist es möglich, eine maximale Standzeit des Kreismessers 30 zu erzielen. Eine Anpassung an das gefahrene Material erfolgt dabei automatisch.

Wie bereits zuvor angedeutet wurde, ist in der in Figur 1 dargestellten Maschine eine Schleifvorrichtung mit einer Anordnung ähnlich der von Figur 2 auch für die der Schneidtrommel 6 zugeordneten Kreismesser 30 vorzusehen.

Figur 3 zeigt eine Ausführungsform einer erfindungsgemäßen Schleifscheibe 32. Die Schleifscheibe 32 weist eine zentrale Bohrung 39 auf, in die eine in der Figur 5 dargestellte Welle 40 zum Halten der Schleifscheibe 32 einsteckbar ist. In einem Bereich 44 zwischen der Bohrung 39 und einem Rand 41 ist als Bereich erhöhter Materialstärke ein als Edelstahlblech ausgebildeter Taktgeber 45 vorgesehen. Der Taktgeber 45 ist einstückig ausgebildet und weist in seiner Mitte ein Loch zur Befestigung an der Schleifscheibe 32 bzw. zum Aufstecken auf die weiter unten in Bezug auf Figur 5 beschriebene Welle 40 der Haltevorrichtung 48 zum Halten der Schleifscheibe 32 auf. Der Taktgeber 45 weist für seine Funktion als Taktgeber insbesondere zwei in Richtung des Randes 41 der Schleifscheibe 32 weisende Bereiche 46 und 46a auf, die von einem weiter unten mit Bezug auf die Figur 5 beschriebenen Sensor 60 erfassbar sind.

Figur 4 zeigt die Ausführungsform der Figur 3 in einer weiteren schematischen und perspektivischen Ansicht in einer Haltevorrichtung gemäß Figur 5. Die Haltevorrichtung wird weiter unten mit Bezug auf Figur 5 noch genauer beschrieben. Figur 4 zeigt jedoch bereits, dass ein zur Erfassung des Taktgebers 45 dienender Sensor 60 derart benachbart zu der Schleifscheibe 32, die gemäß Figur 4 als Doppelschleifscheibe ausgebildet ist, angeordnet ist, dass der Sensor 60 bei Rotation der Schleifscheibe 32 ein Vorbeistreichen des in Figur 4 sichtbaren Bereiches 46 des Taktgebers 45 erfasst und auch bei weiterer Rotation ein Vorbeistreichen des Bereiches 46a des Taktgebers 45 in seiner Funktion als Näherungsschalter erfassen kann. Die derart von dem Sensor 60 abgegebenen Taktsignale können beispielsweise mit einer Auflösung von 200 ns aufgelöst werden, so dass auf diese Weise die Zeit pro Umdrehung der Schleifscheibe 32 sehr genau gemessen werden kann und hieraus sehr schnell und sehr genau die Drehzahl bzw. die Rotationsgeschwindigkeit der Schleifscheibe 32 bestimmt werden kann.

Figur 5 zeigt eine Haltevorrichtung 48 zum Halten einer Schleifscheibe 32 bzw. 32a auf einer an einer L-förmigen Halterung 50 angebrachten Welle 40. Die Halterung 50 ist ihrerseits wiederum über eine Welle 52 drehbar mit dem Gehäuse 54 einer Zigarettenherstellungs- oder eine Filteransetzmaschine, bspw. einer Filteransetzmaschine gemäß Fig. 1, verbunden. An der Halterung 50 ist ein Halteblech 56 angebracht, welches eine Bohrung aufweist, in der mit Hilfe einer Mutter 58 ein induktiver Sensor 60 als Näherungsschalter festgesetzt ist.

Der Sensor 60 erfasst bei um die Achse 40 rotierender Schleifscheibe 32, 32a die durch die Taktscheibe 45 zur Verfügung gestellten Bereiche erhöhter Materialstärke 46 bzw. 46a der Schleifscheiben 32, 32a und gibt entsprechende Signale über eine Leitung 61 an eine Messeinrichtung 62 zum Ermitteln der Rotationsgeschwindigkeit der Schleifscheibe 32, 32a aus den Signalen des Sensors 60 ab. Mit einer mit der Messeinrichtung 62 verbundenen Vergleichseinrichtung 64 wird dann die ermittelte Rotationsgeschwindigkeit der Schleifscheibe 32, 32a mit einer von einem Messwertgeber 66 ermittelten Rotationsgeschwindigkeit des Schneidmessers 30 verglichen. Mit der Vergleichseinrichtung 64 ist eine Signalerzeugungseinrichtung 68 zum Erzeugen eines Produktionsfreigabesignals verbunden, wenn die Rotationsgeschwindigkeit der Schleifscheibe 32, 32a einen vorgebbaren Prozentsatz der Rotationsgeschwindigkeit des Schneidmessers 30 erreicht hat. Das Produktionsfreigabesignal wird bevorzugt an eine Produktionsfreigabeeinrichtung 70 zum Freigeben der Produktion der stabförmigen Artikel abgegeben. Diese Produktionsfreigabeeinrichtung (70) kann Teil der in Figur 1 dargestellten Filteransetzmaschine sein.

## Patentansprüche

1. Zigarettenherstellungs- und/oder Filteransetzmaschine mit einer Vorrichtung zum Schleifen eines rotierenden Schneidmessers (30) zum Schneiden von stabförmigen Artikeln der tabakverarbeitenden Industrie, mit:
mindestens einer rotierenden Schleifscheibe (32, 32a),
**gekennzeichnet durch** eine Messeinrichtung (46, 46a, 60) zum Ermitteln der Rotationsgeschwindigkeit der Schleifscheibe (32, 32a), und
eine mit der Messeinrichtung (46, 46a, 60) verbundene Signalerzeugungseinrichtung (68) zum Erzeugen eines Produktionsfreigabesignals, wenn die Rotationsgeschwindigkeit der Schleifscheibe (32, 32a) einen vorgebbaren Prozentsatz einer Sollrotationsgeschwindigkeit oder tatsächlichen Rotationsgeschwindigkeit des Schneidmessers (30) erreicht hat.

2. Maschine nach Anspruch 1,
**dadurch gekennzeichnet, dass** es sich bei der Sollrotationsgeschwindigkeit um eine Sollrotationsgeschwindigkeit des Schneidmessers (30) handelt.

3. Maschine nach einem der Ansprüche 1 oder 2,
**dadurch gekennzeichnet, dass** ein Messwertgeber (66) zum Angeben der Rotationsgeschwindigkeit des Schneidmessers (30) vorgesehen ist, wobei der Messwertgeber (66) und die Messeinrichtung (46, 46a, 60) zum Ermitteln der Rotationsgeschwindigkeit der Schleifscheibe mit einer Vergleichseinrichtung (64) zum Vergleichen der Rotationsgeschwindigkeit des Schneidmessers mit der Rotationsgeschwindigkeit der Schleifscheibe verbunden sind und wobei mit der Vergleichseinrichtung (64) eine Signalerzeugungseinrichtung (68) verbunden ist, die ein Produktionsfreigabesignals erzeugt, wenn die Rotationsgeschwindigkeit der Schleifscheibe (32, 32a) einen vorgebbaren Prozentsatz der Rotationsgeschwindigkeit des Schneidmessers (30) erreicht hat.

4. Maschine nach einem der Ansprüche 1 bis 3, mit einer mit der Signalerzeugungseinrichtung (68) verbundenen Produktionsfreigabeeinrichtung (70) zum Freigeben der Produktion, wenn die Produktionsfreigabeeinrichtung (70) das Produktionsfreigabesignal von der Signalerzeugungseinrichtung (68) erhält.

5. Maschine nach einem der Ansprüche 1 bis 4, wobei die Messeinrichtung (46, 46a, 60) ein an der Schleifscheibe (32, 32a) vorgesehenen Taktgeber (46, 46a) und einen zugeordneten, den Taktgeber (46, 46a) erfassenden, bevorzugt stationär angeordneten, Sensor (60) aufweist.

6. Maschine nach einem der Ansprüche 1 bis 5, wobei die Schleifscheibe (32, 32a) als Taktgeber mindestens einen Bereich (46, 46a) mit einer gegenüber einer Materialstärke der übrigen Schleifscheibe abweichender Materialstärke aufweist.

7. Maschine nach einem der Ansprüche 5 oder 6, **dadurch gekennzeichnet, dass** es sich bei dem Sensor (60) um einen induktiven Sensor (60) handelt.

8. Maschine nach einem der vorstehenden Ansprüche, **dadurch gekennzeichnet, dass** die Schleifscheibe (32, 32a) keinen eigenen Antrieb aufweist.

9. Verfahren zum Schleifen eines rotierenden Schneidmessers (30) zum Schneiden von stabförmigen Artikeln in Zigarettenherstellungs- und/oder Filteransetzmaschinen der tabakverarbeitenden Industrie, bei welchem mindestens eine rotierende Schleifscheibe (32, 32a) in berührenden Schleifeingriff mit dem Schneidmesser (30) bringbar ist,
**gekennzeichnet durch** die Schritte:
Ermitteln der Rotationsgeschwindigkeit der Schleifscheibe (32, 32a), und
Erzeugen eines Produktionsfreigabesignals, wenn die Rotationsgeschwindigkeit der Schleifscheibe (32, 32a) einen vorgebbaren Prozentsatz einer Sollrotationsgeschwindigkeit oder tatsächlichen Rotations geschwindigkeit des Schneidmessers (30) erreicht hat.

10. Verfahren nach Anspruch 9,
mit den Schritten:
Erfassen der Rotationsgeschwindigkeit des Schneidmessers (30),
Vergleichen der Rotationsgeschwindigkeit des Schneidmessers (30) mit der Rotationsgeschwindigkeit der Schleifscheibe (32, 32a), und
Erzeugen eines Produktionsfreigabesignals, wenn die Rotationsgeschwindigkeit der Schleifscheibe (32, 32a) einen vorgebbaren Prozentsatz der Rotationsgeschwindigkeit des Schneidmessers (30) erreicht hat.

## Claims

1. Cigarette manufacturing and/or filter application machine with a device for grinding a rotating cutting blade (30) for cutting rod-shaped articles in the tobacco-processing industry, with:
at least one rotating grinding wheel (32, 32a),
**characterised by** a measuring means (46, 46a, 60) for determining the speed of rotation of the grinding wheel (32, 32a) and
a signal generation means (68) connected to the measuring means (46, 46a, 60) for generating a production release signal when the speed of rotation of the grinding wheel (32, 32a) has reached a presettable percentage of a target speed of rotation or actual speed of rotation of the cutting blade (30).

2. Machine according to claim 1,
**characterised in that** the target speed of rotation is a target speed of rotation of the cutting blade (30).

3. Machine according to one of claims 1 or 2, **characterised in that** a sensor (66) for indicating the speed of rotation of the cutting blade (30) is provided, wherein the sensor (66) and the measuring means (46, 46a, 60) for determining the speed of rotation of the grinding wheel are connected to a reference means (64) for comparing the speed of rotation of the cutting blade with the speed of rotation of the grinding wheel and wherein a signal generation means (68) which generates a production release signal when the speed of rotation of the grinding wheel (32, 32a) has reached a presettable percentage of the speed of rotation of the cutting blade (30), is connected to the reference means (64).

4. Machine according to one of claims 1 to 3, with a production release means (70), connected to the signal generation means (68), to release production when the production release means (70) receives the production release signal from the signal generation means (68).

5. Machine according to one of claims 1 to 4, wherein the measuring means (46, 46a, 60) has a clock generator (46, 46a) provided on the grinding wheel (32, 32a) and an associated sensor (60), preferably arranged in a stationary manner, recording the clock generator (46, 46a).

6. Machine according to one of claims 1 to 5, wherein the grinding wheel (32, 32a) as clock generator has at least one area (46, 46a) with a different material thickness compared to a material thickness of the other grinding wheel.

7. Machine according to one of claims 5 or 6, **characterised in that** the sensor (60) is an inductive sensor (60).

8. Machine according to one of the preceding claims, **characterised in that** the grinding wheel (32, 32a) does not have its own drive.

9. Method for grinding a rotating cutting blade (30) for cutting rod-shaped articles in cigarette manufacturing and/or filter application machines in the tobacco-processing industry, in which at least one rotating grinding wheel (32, 32a) can be brought into contacting grinding engagement with the cutting blade (30),
**characterised by** the steps:
determination of the speed of rotation of the grinding wheel (32, 32a) and
generation of a production release signal when the speed of rotation of the grinding wheel (32, 32a) has reached a presettable percentage of a target speed of rotation or actual speed of rotation of the cutting blade (30).

10. Method according to claim 9,
with the steps:
recording of the speed of rotation of the cutting blade (30),
comparison of the speed of rotation of the cutting blade (30) with the speed of rotation of the grinding wheel (32, 32a), and
generation of a production release signal when the speed of rotation of the grinding wheel (32, 32a) has reached a presettable percentage of the speed of rotation of the cutting blade (30).

## Revendications

1. Machine de fabrication de cigarettes et/ou machine d'assemblage de filtres dotée d'un dispositif de rectification d'une lame de coupe rotative (30) pour la coupe d'articles en forme de tiges de l'industrie du tabac, comprenant :
au moins une meule de rectification (32, 32a) rotative,
**caractérisée par** un dispositif de mesure (46, 46a, 60) pour déterminer la vitesse de rotation de la meule de rectification (32, 32a), et
un dispositif de génération de signal (68) relié au dispositif de mesure (46, 46a, 60) pour générer un signal d'autorisation de production lorsque la vitesse de rotation de la meule de rectification (32, 32a) a atteint un pourcentage prédéterminable d'une vitesse de rotation théorique ou d'une vitesse de rotation effective de la lame de coupe (30).

2. Machine selon la revendication 1, **caractérisée en ce que** la vitesse de rotation théorique est une vitesse de rotation théorique de la lame de coupe (30).

3. Machine selon la revendications 1 ou 2, **caractérisée en ce qu'**est prévu un capteur de mesure (66) pour indiquer la vitesse de rotation de la lame de coupe (30), le capteur de mesure (66) et le dispositif de mesure (46, 46a, 60) pour déterminer la vitesse de rotation de la meule de rectification étant reliés à un dispositif comparateur (64) destiné à comparer la vitesse de rotation de la lame de coupe avec la vitesse de rotation de la meule de rectification et un dispositif de génération de signal (68) étant relié au dispositif comparateur, lequel génère un signal d'autorisation de production lorsque la vitesse de rotation de la meule de rectification (32, 32a) a atteint un pourcentage prédéterminable de la vitesse de rotation de la lame de coupe (30).

4. Machine selon l'une des revendications 1 à 3, comprenant un dispositif d'autorisation de production (70) relié au dispositif de génération de signal (68) pour autoriser la production lorsque le dispositif d'autorisation de production (70) reçoit le signal d'autorisation de production du dispositif de génération de signal (68).

5. Machine selon l'une des revendications 1 à 4, dans laquelle le dispositif de mesure (46, 46a, 60) présente un générateur de cadence (46, 46a) prévu au niveau de la meule de rectification (32, 32a) et un capteur (60) associé, détectant le générateur de cadence (46, 46a) et disposé, de préférence, de manière fixe.

6. Machine selon l'une des revendications 1 à 5, dans laquelle la meule de rectification (32, 32a) en tant que générateur de cadence présente au moins une région (46, 46a) ayant une épaisseur de matière qui diffère d'une épaisseur de matière du reste de la meule de rectification.

7. Machine selon la revendication 5 ou 6, **caractérisée en ce que** le capteur (60) est un capteur inductif (60).

8. Machine selon l'une des revendications précédentes, **caractérisée en ce que** la meule de rectification (32, 32a) n'a pas d'entraînement propre.

9. Procédé de rectification d'une lame de coupe rotative (30) pour la coupe d'articles en forme de tiges sur des machines de fabrication de cigarettes et/ou des machines d'assemblage de filtres de l'industrie de transformation du tabac, dans lequel au moins une meule de rectification rotative (32, 32a) peut être amenée en contact de rectification avec la lame de coupe (30),
**caractérisé par** les étapes suivantes :
- détermination de la vitesse de rotation de la meule de rectification (32, 32a), et
- génération d'un signal d'autorisation de production lorsque la vitesse de rotation de la meule de rectification (32, 32a) a atteint un pourcentage prédéterminable d'une vitesse de rotation théorique ou d'une vitesse de rotation effective de la lame de coupe (30).

10. Procédé selon la revendication 9,
comprenant les étapes suivantes :
- détection de la vitesse de rotation de la lame de coupe (30),
- comparaison de la vitesse de rotation de la lame de coupe (30) avec la vitesse de rotation de la meule de rectification (32, 32a), et
- génération d'un signal d'autorisation de production lorsque la vitesse de rotation de la meule de rectification (32, 32a) a atteint un pourcentage prédéterminable de la vitesse de rotation de la lame de coupe (30).
